# FASCICULE DE BREVET EUROPEEN

(11) **EP 0 230 392 B1**
(45) Date de publication et mention de la délivrance du brevet: **09.05.1990**
(21) Numéro de dépôt: 87400105.0
(22) Date de dépôt: 16.01.1987
(51) Int. Cl.: F15B 13/04

(54) **Distributeur de fluide hydraulique sous pression**
Verteiler für hydraulische Flüssigkeiten unter Druck
Distributor for hydraulic fluid under pressure

(30) Priorité: 17.01.1986 FR 8600632
(43) Date de publication de la demande: 29.07.1987
(73) Titulaire: REXROTH-SIGMA, F-69634 Vénissieux Cedex (FR)
(72) Inventeur: Constantinian, Krikor, F-69500 Bron (FR)
(74) Mandataire: Gorree, Jean-Michel

(56) Documents cités:
- EP-A- 0 116 500
- FR-A- 1 395 442
- US-A- 3 746 040

## Description

La présente invention concerne des perfectionnements apportés aux distributeurs de fluide hydraulique sous pression, destinés à être empilés contre d'autres distributeurs semblables, comprenant un corps de distributeur muni d'au moins un orifice d'admission de fluide sous pression, d'au moins un orifice de retour de fluide vers un réservoir, de deux orifices de raccordement à un appareil ou composant hydraulique, et un tiroir apte à coulisser dans un alésage du corps de distributeur, le corps et le tiroir comportant des passages et/ou des canalisations et/ou des gorges agencés de manière à coopérer en vue d'établir les connexions ou les fermetures souhaitées des différents orifices du corps du distributeur selon la position occupée par le tiroir parmi au moins trois positions possibles, savoir une position directe, une position neutre et une position inverse, et éventuellement une quatrième position ou position flou, le corps comportant en outre un canal transversal s'étendant d'une face du corps du distributeur, destinée à servir d'appui dans l'empilage, à une autre face parallèle, ce canal étant combiné avec au moins un sélecteur de pression afin de transmettre, en aval, la plus forte de deux pressions constituées respectivement par la pression en amont du canal et une pression de travail du distributeur.

Les distributeurs hydrauliques du type précité sont bien connus dans l'état de la technique. Toutefois, leurs agencements sont tels qu'ils se prêtent mal à des diversifications de réalisation, c'est-à-dire à l'ajout de dispositifs auxiliaires à une structure de base sans qu'il puisse être évité de concevoir des corps spécifiques à chaque mode de réalisation et donc sans qu'il soit possible d'aboutir à une standardisation utile, voire nécessaire pour faciliter l'association côte-à-côte, ou empilage, de plusieurs distributeurs pour constituer un boîtier de commande hydraulique complexe. En outre, du fait de cette diversification des constructions, les coûts de fabrication sont élevés et la tenue des stocks s'en trouve compliquée.

L'invention a essentiellement pour but de remédier à ces inconvénients des distributeurs hydrauliques antérieurs et de proposer une structure de distributeur qui donne mieux satisfaction aux diverses exigences de la pratique, notamment en proposant une structure de distributeur se prêtant à la constitution de divers modes de réalisation à partir d'un même corps de base, ou tout au moins à la constitution de divers modes de réalisation présentant des dimensions principales et des implantations compatibles autorisant un empilage facile de plusieurs distributeurs, et, dans tous les cas, en proposant des agencements qui permettent de diminuer sensiblement les coûts de fabrication et de diminuer le nombre des pièces de rechange à tenir en stock, d'où également une diminution des coûts d'entretien.

A ces fins, il est prévu qu'un distributeur agencé conformément à l'invention se caractérisé par la combinaison des dispositions qui suivent:
-l'orifice d'admission du fluide sous pression est raccordé à un premier évidement de l'alésage sensiblement dans la région centrale de celui-ci;
-les deux orifices de raccordement à un appareil ou composant hydraulique sont raccordés respectivement à deux deuxièmes évidements de l'alésage situés de part et d'autre du premier évidement;
-l'orifice de retour du fluide est raccordé à deux troisièmes évidements de l'alésage situés respectivement au-delà des susdits deuxièmes évidements, par rapport au premier évidement;
-la canal précité est raccordé à deux quatrièmes évidements de l'alésage situés respectivement vers les extrémitésdudit alésage, au-delà des troisièmes évidements précités, par rapport au premier évidement;
-le tiroir comporte deux gorges annulaires ou zones de diamètre réduit, situées approximativement en regard des deuxièmes évidements lorsque le tiroir est en position neutre;
-les deux zones extrêmes du tiroir, situées au-delà des deux gorges annulaires respectivement, sont percées respectivement de deux passages axiaux;
-deux passages radiaux sont pratiqués respectivement dans les deux zones extrêmes du tiroir et s'étendent depuis respectivement les deux passages axiaux jusqu'à la surface latérale du tiroir où ils débouchent respectivement approximativement en regard des troisièmes évidements lorsque le tiroir est en position neutre;
-deux passages radiaux sont pratiqués respectivement dans les deux zones extrêmes du tiroir et s'étendent depuis respectivement les deux passages axiaux jusqu'à la surface latérale du tiroir où ils débouchent respectivement approximativement en regard des quatrièmes évidements, lorsque le tiroir est en position neutre;
-de telle sorte que les passages radiaux situés à une même extrémité du tiroir soient obturés lorsque le tiroir est déplacé et amené dans une position fonctionnelle tandis que les passages radiaux situés à l'extrémité opposée sont alors ouverts et reçoivent la pression de travail;
-au moins un perçage est prévu dans le corps de distributeur pour assurer une communication entre l'un des passages axiaux d'extrémité du tiroir et le troisième évidement correspondant de l'alésage, de manière telle que, lorsque le tiroir est amené dans l'éventuelle quatrième position précitée, le perçage assure une communication entre l'un des quatrièmes évidements et le troisième évidement correspondant vers le canaux radiaux de l'extrémité correspondante du tiroir et le canal axial correspondant;
-et enfin, le tiroir coulissant appartient à l'un des deux types suivants;
   a) dans un premier type de tiroir, les gorges du tiroir présentent un fond dépourvu de collerette, le distributeur équipé d'un tel tiroir possédant trois positions fonctionnelles, savoir directe, neutre et inverse;
   b) dans un second type de tiroir, l'une des gorges du tiroir présente une collerette située approximativement centralement et ayant péri- phériquement le diamètre nominal du tiroir, le distributeur équipé d'un tel tiroir possédant quatre positions fonctionnelles, savoir directe, neutre, inverse et flou.

L'agencement qui vient d'être décrit constitue la structure de base qui, à l'aide du même corps de distributeur, permet la réalisation d'un distributeur à trois positions ou à quatre positions par un choix approprié du tiroir: la mise en oeuvre d'une quatrième position de flou est effectuée sans allongement du corps de distributeur, ce qui n'était pas réalisable avec les agencements jusqu'ici retenus pour les distributeurs antérieurs. Le corps de distributeur, pièce complexe de fabrication difficile et donc coûteuse, peut ainsi être produit en quantité beaucoup plus importante et l'amortissement des outillages nécessaires est plus rapide; en outre, du point de vue de la maintenance, il en résulte également une simplification de la tenue des stocks, et donc une diminution des coûts d'entretien.

Dans un mode de réalisation préféré, les deux orifices de raccordement sont situés sur une même face du distributeur (ou première face principale) autre que les deux faces précitées d'appui dans l'empilage et autre que les deux faces d'extrémités entre lesquelles s'étend le susdit alésage; les deux conduits correspondants reliant les orifices avec les deux deuxièmes évidements, respectivement, s'étendent dans la portion du corps du distributeur située entre ladite première face principale et l'alésage et l'orifice d'admission; et les conduits correspondants reliant celui-ci au susdit premier évidement sont situés dans la portion du corps du distributeur située entre l'alésage et la seconde face principale opposée à la première face principale précitée.

On réalise ainsi une séparation géographique des différents orifices au sein du distributeur hydraulique qui n'est rendue possible qu'en raison de la succession dans l'ordre précité des divers évidements traversés par l'alésage dans lequel se meut le tiroir. On dispose alors, notamment au voisinage des orifices de raccordement et de l'orifice d'admission, d'un volume libre autorisant l'incorporation, dans le corps du distributeur, d'organes auxiliaires sans accroissement de la plupart des dimensions principales du corps, et, en tous cas, en conservant les mêmes dimensions entre faces d'extrémités et entre faces d'appui pour l'empilage.

Ainsi, dans un premier exemple, dans la portion du corps de distribution contenant l'orifice d'admission, il est prévu un agencement de balance hydraulique, en soi connu: on réalise ainsi un distributeur hydraulique avec balance, à trois ou quatre positions du tiroir, empilable avec un distributeur de l'un des deux types de base précités.

Ainsi, dans un deuxième exemple, l'un au moins des orifices de raccordement est muni d'un clapet à commande mécanique: on réalise ainsi un distributeur hydraulique équipe d'un ou deux clapets à commande mécanique, avec ou sans balance, à trois ou quatre positions du tiroir.

Ainsi, dans un troisième exemple, l'un au moins des orifices de raccordement est muni d'un clapet à commande hydraulique: on réalise ainsi un distributeur hydraulique équipé d'un ou deux clapets à commande hydraulique, avec ou sans balance, à trois ou quatre positions du tiroir.

Dans les deuxième et troisième exemples, le clapet à commande mécanique ou hydraulique est ses moyens de commande sont disposés dans la portion du corps de distributeur située entre l'alésage et la première face principale du corps de distributeur: les dimensions principales du corps du distributeur peuvent ainsi être conservées, et il est possible de procéder à l'empilage d'un distributeur ainsi agencé avec l'un ou l'autre des distributeurs précités conformes à l'invention, pour constituer des boîtiers de commande hydraulique regroupant, sans problème d'assemblage et de dimensions, des distributeurs assurant des fonctions diverses.

L'invention sera mieux comprise à la lecture de la description détaillée qui suit de certains dé ses modes de réalisation donnés uniquement à titre illustratif, sans aucun caractère limitatif. Dans cette description, on se réfère aux dessins annexés sur lesquels:
-la fig. 1 est une vue en coupe longitudinale d'un distributeur à trois positions agencé conformément à l'invention, le tiroir étant représenté en position neutre;
-les fig. 2 à 4 sont des coupes partielles selon des lignes II-II, III-III et IV-IV, respectivement, de la fig. 1;
-la fig 5 est une vue en couple longitudinale du distributeur de la fig. 1 avec le tiroir représenté dans une autre position fonctionnelle;
-la fig. 6 est une vue en coupe longitudinale d'un distributeur à quatre positions agencé conformément à l'invention, le tiroir étant disposé en position de flou;
-la fig. 7 est une vue en coupe longitudinale d'un distributeur à quatre positions, dont les orifices de raccordement sont munis respectivement de deux clapets à commande mécanique, avec balance hydraulique, le tiroir étant en position neutre; et
-la fig. 8 est une vue en coupe longitudinale d'un distributeur à quatre positions, dont les orifices de raccordement sont munis respectivement de deux clapets à commande hydraulique, avec balance hydraulique, le tiroir étant en position neutre.

En se référant tout d'abord aux fig. 1 à 4, le distributeur D₁ comporte un corps 1 muni d'un orifice P d'admission du fluide sous pression (constitué sous forme d'un canal traversant le corps 1 et débouchant sur les deux faces 2 et 3 dudit corps servant j'appui lors de l'empilage côte-à-côte de plusieurs distributeurs), d'au moins un orifice T (non visible sur les figures) de retour du fluide vers un réservoir (non représenté), de deux orifices A, B, de raccordement à un appareil ou composant hydraulique (non représente), et un tiroir 4 apte à coulisser dans un alésage 5 du corps 1; l'alésage 5 traverse longitudinalement le corps 1 et débouche sur deux faces opposées, ou faces d'extrémités 6, 7 de celui-ci. De façon classique, le corps 1 et le tiroir 4 comportent des passages et/ou des canalisations et/ou des gorges agencés de manière à coopérer en vue d'établir les connexions ou les fermetures souhaitées des différents orifices du corps du distributeur selon la position occupée par le tiroir. Les agencements spécifiques à l'invention de ces passages et/ou canalisations et/ou gorges seront indiqués plus loin.

En outre, le corps 1 comporte un canal transversal 8 s'étendant entre les faces d'appui 2 et 3 et combiné avec au moins un sélecteur de pression S permettant de transmettre, en aval, la plus forte de deux pressions constituée respectivement par la pression en amont du canal et une pression de travail du distributeur. A chaque extrémité, le canal 8 débouche dans une cavité, creusée dans la face correspondante du corps, c'est-à-dire la cavité 9 sur la face 2 et la cavité 10 sur la face 3. Le positionnement des cavités sur les faces d'appui 2 et 3 est tel que, lors de l'empilage de deux distributeurs, la cavité 9 de l'un et la cavité 10 de l'autre coopèrent pour constituer une chambre dans laquelle est abrité un organe obturateur 11, en forme de cylindre, apte à obturer éventuellement l'orifice par lequel débouche dans la cavité 10 un second canal 12. Pour les détails de constitution et de fonctionnement du sélecteur S, ou pourra se reporter à la demande de brevet FR. 2 540 214 (EP-A-0 116 500).

Par ailleurs, l'orifice P peut être suivi d'une chambre 13 abritant un clapet anti-retour 14 rappelé en appui contre son siège par un ressot de tarage 15.

Dans la suite de la description, on se référera à deux portions du corps 1 du distributeur, savoir la portion du corps située entre l'alésage 5 et l'une des faces principales du corps 1 qui n'est ni une face d'extrémité ni une face d'appui (face 16 située en haut sur la figure 1), et ci-après dénommée portion 1ₛ) en considérant la fig. 1), et la portion du corps située entre l'alésage 5 et la face 17 opposée à la face 16 (en bas sur la fig. 1), et ci-après dénommée portion inférieure 1, (en considérant la fig. 1).

Dans la portion inférieure 1, du corps 1 est situé l'orifice ou canal traversant d'admission P, la chambre 13 et le clapet anti-retour 14 qui lui sont associées, ainsi qu'un conduit 18 qui relie la sortie du clapet anti-retour à un premier évidement 19, situé axialement approximativement dans la zone centrale de l'alésage 5 et possédant une dimension transversale supérieure au diamètre de l'alésage 5.

Les orifices de raccordement A et B s'ouvrent tous deux sur la face principale 16 (située en haut sur la fig. 1) et sont raccordés par des conduits 20A et 20B, respectivement, traversant la portion supérieure 1ₛ du corps 1, avec des deuxièmes évidements 21A et 21B, situés de part et d'autre du premier évidement 19.

Au-delà des deuxièmes évidements 21A et 21 B, en direction des faces d'extrémités 6 et 6', sont prévus respectivement deux troisièmes évidements raccordés (de façon non visible sur les figures 1 à 4) à l'orifice T de retour du fluide vers un réservoir; par voie de simplification, ces troisièmes évidements seront désignés par T₁ pour celui voisin du deuxième évidement 21A et par T₂ pour celui voisin du deuxième évidement 21 B.

Enfin au-delà des deux troisièmes évidements T₁ et T₂, en direction des faces d'extrémités 5 et 6, sont prévus deux quatrièmes évidements 22₁ et 22₂, respectivement, faisant partie d'un circuit hydraulique de contrôle de charge (load sensing). Les deux évidements 22₁ et 22₂ sont réunis entre eux par un canal 23 s'étendant dans la portion inférieure 1, du corps 1 et dans lequel débouche le canal 12 du sélecteur S.

Etant donné les dispositions qui viennent d'être exposées, on constate que la portion inférieure 1, du corps 1 contient tous les organes et conduit relatif à l'arrivée du fluide hydraulique sous pression, ainsi que les conduits relatifs au circuit de contrôle de charge, tandis que la portion supérieure 1ₛ du corps 1 contient uniquement les conduits 20A et 20B de liaison des orifices de raccordement A et B avec les évidements 21A et 21 B correspondants: on dispose ainsi, au sein de la portion supérieure 1ₛ du corps 1, d'un volume libre suffisant pour adjoindre divers organes auxiliaires comme cela sera écrit plus loin.

Dans la configuration qui vient d'être indiquée, les divers évidements 19, 21A, 218, Tᵢ, T₂, 22₁ et 22₂ sont donc mutuellement alignés et traversés par l'alésage 5.

Enfin, le corps 1 du distributeur est traversé par des trous 24, débouchant sur ses deux faces d'appui 2 et 3, qui possèdent toujours la même localisation géographique quel que soit le type du distributeur et qui sont destinés à être traversés par des tirants d'assemblage réunissant mécaniquement plusieurs distributeurs pour constituer un boîtier de commande hydraulique.

Le tiroir 4 est constitué par un organe de forme générale cylindrique de révolution monté à coulissement dans l'alésage 5.

Le tiroir 4 est évidé avec un diamètre plus faible en deux zones ou gorges 25 et 26, écartées axialement l'une de l'autre et située approximativement au droit des deuxièmes évidements 21A et 22A, respectivement, lorsque le tiroir 4 est en position neutre comme montré à la fig. 1. Autrement dit, ces deux gorges 25 et 26 séparent trois zones ayant le diamètre nominal du tiroir, savoir une zone centrale 27 située approximativement en regard du premier évidement 19 et deux zones extrêmes 28 et 29, respectivement vers les faces d'extrémité 5 et 6, situées approximativement en regard des troisièmes et quatrièmes évidements et au-delà (dans la position neutre du tiroir montrée à la fig. 1). Des encoches de progressivité 30 sont prévues d'une façon en soi connue aux extrémités des zones 27, 28 et 29 afin d'éliminer les à-coups et d'éméliorer la progressivité de la commande.

Un capot 31, rapporté sur la face d'extrémité 5 du corps 1, coiffe l'extrémité débouchante du tiroir 4 et abrite notamment un ressort 32 de rappel du tiroir en position neutre. Le volume intérieur de ce capot 31 est relié, par un canal 33 percé dans la région supérieure 1ₛ du corps 1, au troisième évidement Tₗ.

A cette même extrémité, le tiroir 4 est percé d'un canal axial 34 s'étendant longitudinalement sur sensiblement la longueur de la zone extrême 28. A ce canal axial 34 sont raccordés un premier canal radial 35 situé approximativement au niveau du quatrième évidement 22, et un second canal radial 36 situé approximativement au niveau du troisième évidement Tₗ.

Par raison de symétrie et pour faciliter certaines configurations de montage, le troisième évidement T₂ communique également avec un canal 37 débouchant sur la face d'extrémité 6, sans toutefois que, dans l'exemple représenté, cette communication soit opérationnelle compte tenu des dispositions associées adoptées.

L'extrémité correspondante du tiroir 4 fait saillie hors de l'alésage 5 et l'étanchéité est assurée à l'aide d'un dispositif annulaire d'étanchement 38 en appui sur la face d'extrémité 6 du corps 1, raccordé à l'extrémité de la zone extrême 29 par un soufflet étanche 39.

A cette même extrémité, le tiroir 4 est percé d'un canal axial 40 s'étendant longitudinalement sur sensiblement la longueur de la zone extrême 29. A ce canal axial 40 sont raccordés un premier canal radial 41 situé approximativement au niveau du quatrième évidement 22₂ et un second canal radial 42 situé approximativement au niveau du troisième évidement T₂. On notera que le second canal radial 42, ainsi du reste que le second radial 36 susmentionné, peuvent être formés chacun d'un ou plusieurs orifices radiaux situés de préférence dans un même plan radial.

Le bout libre du tiroir 4 est muni d'un trou 43 de fixation du tiroir à un organe d'actionnement approprié (non représenté). Les lettres N, D et M localisent les positions axiales du centre de ce trou 43 lorsque le tiroir 4 est respectivement en position neutre ou dans une position extrême fonctionnelle.

Le fonctionnement du distributeur D, qui vient d'être décrit est le suivant.

Dans la position neutre du tiroir (position N du centre du trou 43) représentée à la fig. 1, la zone centrale 27 du tiroir obstrue complètement le premier évidement 19, la zone extrême 28 obstrue complètement les troisième et quatrième évidements T₁ et 22₁, tandis que la zone extrême 29 obstrue complètement les troisième et quatrième évidements T₂ et 22₂: aucune communication n'est possible entre l'orifice d'admission P et l'un des orifices de raccordement A ou B ainsi qu'entre l'autre orifice de raccordement respectivement B ou A et l'orifice de retour T.

Du fait que les canaux radiaux 35, 36, 41 et 42 sont, au moins en partie, en regard des évidements correspondants, le circuit de contrôle de charge (conduit (23) est raccordé à l'orifice de retour T via les canaux axiaux 34 et 40 du tiroir. Le sélecteur S est donc en position obturée.

Si le tiroir est déplacé hors de sa position neutre, par exemple vers la gauche sur la figure 5 (position D), la zone centrale 27 isole les évidements 21A et 19, tandis que la gorge 26 chevauche les évidements 19 et 21B et que la gorge 25 chevauche les évidements T₁ et 21A. Autrement dit une communication est établie entre les orifices P et B, d'une part, et entre les orifices A et T, d'autre part.

De plus, dans cette position, les canaux radiaux 35 et 36 sont obturés, tandis que le canal radial 42 communique avec l'évidement 21 B et le canal radial 41 avec l'évidement 22₂. Le circuit dé contrôle de charge (conduit 23) reçoit donc la pression appliquée à la charge, qui est appliquée au sélecteur S dont l'organe obturateur 11 se positionne pour transmettre en amont la pression la plus élevée des deux pression auxquelles il est soumis.

De la même manière, le tiroir déplacé vers sa position M (à droite sur les figures) établirait une communication entre les orifices P et A, d'une part, et une communication entre les orifices B et T, d'autre part, avec transmission de la pression appliquée à la charge au circuit de contrôle de charge par l'intermédiaire du canal radial 36 en communication avec l'évident 21A, du canal axial 34 et du canal radial 35 en communication au moins partielle avec l'évidement 22₁.

La figure 6 représente un distributeur D2 à quatre positions. La structure du distributeur D₂ est identique à celle du distributeur D, des figures 1 à 4 (et les mêmes références numériques sont conservées pour désigner les mêmes éléments sur la fig. 6), à ceci près qu'une collerette 44, de même diamètre nominal que les zones 27, 28 et 29 du tiroir, est située approximativement dans une région centrale de la gorge 26.

Le fonctionnement du distributeur D₂ est identique à celui du distributeur Dᵢ pour ce qui est des trois positions N, D et M.

Outre ces trois positions, le distributeur D₂ de la figure 6 peut occuper une quatrième position F, ou position de flou, située à gauche de la position D. C'est dans cette position F que le distributeur D₂ est représenté à la figure 6. Dans cette position, la zone centrale 27 du tiroir isole les évidements 21A et 19 et la collerette 44 isole les évidements 19 et 21B: aucune alimentation de P vers A ou vers B n'est donc possible. Par contre, les orifices A et T sont réunis par la gorge 25 faisant communiquer les évidements T, et 21A, tandis que les orifices B et T sont réunis par le canal radial 42, le canal axial 40 et le canal radial 41 faisant communiquer les évidements B et T₂. Le circuit de contrôle de charge (conduit 23) est alors relié avec l'orifice T du fait que le canal radial 35 est en communication avec le volume intérieur du capot 31, lui-même relié à l'évidement T₁ via le conduit 33.

Grâce à l'agencement qui vient d'être décrit pour les distributeurs agencés conformément à l'invention, non seulement il est possible de réaliser des distributeurs à trois ou à quatre positions en utilisant le même corps 1 dans les deux cas et des tiroirs ne présentant entre eux qu'une différence structurelle minime, autorisant l'emploi des mêmes outillages de fabrication, mais en outre, compte tenu du volume libre disponible au sein du corps, il est possible d'envisager l'adjonction de certaines fonctions sans accroître les dimensions du corps, tout au moins en ce que concerne la distance entres ses faces d'extrémités 5 et 6 et entre ses faces d'appui 2 et 3 dans les empilages.

Ainsi, par exemple, il est possible d'adjoindre une balance hydraulique en lieu et place du clapet 13, 14 des distributeurs D₁ et D₂. A la fig 7, on a représenté un distributeur D₃ équipé d'une telle balance BAL, en soi connue, située dans la portion inférieure 1, du corps 1 qui est légèrement agrandie à cet effet, (vers le bas sur la fig. 7) ceci dans préjudice pour l'aptitude du distributeur D₃ à être incorporé dans un empilage.

Dans ce but, dans la portion inférieure 1, est prévue une chambre allongée 45 par exemple d'axe parallèle à l'alésage 5. A l'intérieure de la chambre 45 est disposé un clapet mobile 46 maintenu en appui, par une collerette 47 qu'il présente, contre un siège 48 sous l'action d'un ressort de tarage 49. Le siège 48 divise la chambre 45 en deux parties: une partie de chambre 50 (à gauche du siège sur la figure 7), abritant le ressort 49, est en communication avec le conduit 23 du circuit de contrôle de charge par un canal de raccordement 51; une partie de chambre 52 (à droite du siège sur la fig. 7) est en communication avec le premier évidement 19 par un conduit 53. En outre le clapet 46 présente une queue cylin- drque 54, engagée dans la partie de chambre 52 qui joue le rôle d'obturateur mobile pour l'orifice en regard d'un raccordement 55 avec l'orifice P. Un perçage radial 56 met en communication la surface externe de la queue 54 avec un alésage interne ouvert vers la partie de chambre 52.

Le fonctionnement du distributeur D₃ agencé conformément à l'invention équipé d'une balance hydraulique est bien compréhensible pour l'homme de l'art et ne sera donc pas explicité outre mesure.

Il est également possible, étant donné le volume vide disponible dans la portion supérieure 1ₛ du corps 1, s'adjoindre aux orifices A et/ ou B des clapets à commande mécanique ou hydraulique.

A la figure 7, le distributeur D₃ est équipé de deux clapets à commande mécanique, en soi connus, associées respectivement aux orifices de raccordement A et B.

Si l'on considère par exemple l'orifice A, son conduit 20A est conformé pour retenir un clapet à commande mécanique 57 dont le corps 58 prend appui, par une collerette 59, sur un siège 60 du corps 1. Un doigt 61, retenu de façon coulissante dans le corps 1, à son extrémité libre qui coopère avec le fond de la gorge 25 du tiroir 4, laquelle joue le rôle d'une came linéaire à profil variable (sa portion de gauche 25' présente une dimension transversale moindre que celle de sa portion de droite 25"). L'extrémité opposée du doigt 61 est engagée dans un canal 62 du corps 58 du clapet 57 et peut coopérer avec une bille 63 obturant l'orifice de ce canal, en étant repoussée par un ressort de tarage 64.

Par ailleurs, il est également possible de prévoir un clapet de réalimentation 65 -en soi connu- qui comprend un obturateur mobile 66 déplaçable à l'encontre de l'effort exercé par un ressort de tarage 67 pour découvrir progressivement un orifice 68 de communication avecTᵢ, lequel clapet de réalimentation 65 est montré à gauche sur la fig. 7, entre le conduit 20A (dans sa zone située entre l'orifice A et le clapet 57) et l'évidement Tₗ. De même, il est également possible de prévoir une valve de limitation de pression secondaire 69 -en soi connu- qui est montrée à droite sur la fig. 7 en association avec l'orifice B.

Le mode de fonctionnement du distributeur D₃, agencé conformément à l'invention et équipé d'un ou deux clapets 57, et éventuellement d'un clapet de réalimentation 65 et d'une valve de limitation de pression secondaire, est bien compréhensible pour l'homme de l'art et ne sera pas explicité plus avant.

De la même manière que dans le cas précédent, il est possible d'adjoindre aux orifices de raccordement A et/ou B des clapets à commande hydraulique respectivement 70A et 70B, en soi connus, comme représentés à la fig. 8 pour le distributeur D₄. Si l'on considère par exemple l'orifice A, le conduit 20A qui lui est associé est conformé pour abriter un clapet à commande hydrauliquie 70A dont l'organe mobile 71 est muni d'un perçage axial 72 en communication, d'une part, avec l'arrière du logement de l'organe 71 et, d'autre part, avec l'orifice A; l'organe mobile est, en l'absence d'efforts antagonistes, rappeler en appui contre son siège par un ressort de rappel 73. Le clapet à commande hydraulique 70B présente la même disposition, et les deux clapets 70A et 70B sont coaxiaux, parallèlement à l'alésage 5 du tiroir 4.

Les conduits 20A et 20B sont, dans leurs parties respectives en communication avec les deuxièmes évidements 21A et 21 B, réunis par un alésage 74 sensiblement parallèle à l'alésage 5 et coaxial aux logements des clapets 70A et 70B. La partie sensiblement médiane de l'alésage 74 est raccordée, par un conduit 75, à un évidement 76 de l'alésage 5 situé entre les évidements 19 et 21 B. Dans les tronçons de l'alésage 74 situés de part et d'autre du conduit 75 sont disposés respectivement deux pistons 77A et 77B.

Lorsque le tiroir 4 est en position neutre N (comme représente à la fig. 8), les deux clapets 70A et 70B sont maintenus fermés par le ressort de rappel 73 et éventuellement par la pression présente à l'orifice A transmise par le conduit 72 sur la face arrière de l'organe mobile 71 du clapet.

Lorsque le tiroir 4 est déplacé vers la droite (sur la fig. 8), en position M, la pression d'alimentation présente dans le conduit 53 est transmise au conduit 20A et assure l'ouverture du clapet 70A. En l'absence de pression à l'orifice B et dans le conduit 75, la pression dans le conduit 20A déplace les pistons 77A et 77B vers la droite, ce qui provoque l'ouverture du clapet 70B. Les communications entre les orifices P et A, d'une part et entre les orifices B et T₂, d'autre part, sont donc ainsi établies.

Lorsque le tiroir 4 est déplacé vers la gauche (sur la fig. 8), en position D, la pression d'alimentation présente dans le conduit 53 est transmise au conduit 75 et au conduit 20B. Il en résulte, dans des conditions analogues à ce qui a été indiqué précédemment, l'ouverture du clapet 70B et, par déplacement vers la gauche des pistons 77A et 77B, l'ouverture du clapet 70A. Les communications entre les orifices P et B, d'une part, et entre les orifices A et T" d'autre part, sont ainsi établies.

Lorsque le tiroir 4 est déplacé jusqu'à la position extrême gauche (sur la fig. 8), position de flou, la pression d'alimentation présente dans le conduit 53 est transmise uniquement au conduit 75 et repousse à l'opposé l'un de l'autre les deux pistons 77A et 77B en provoquant ainsi l'ouverture des deux clapets 70A et 70B. Les communications entre les orifices A et T" d'une part, et entre les orifices B etT₂, d'autre part, sont ainsi établies.

De tout façon, l'agencement et le fonctionnement des clapets à commande hydraulique sont bien connus de l'homme de l'art.

On pourra noter que, quel que soit le mode de réalisation considéré, le capot 31 peut renfermer en outre un dispositif de verrouillage mécanique (non représenté) qui bloque mécaniquement le tiroir 4 dans les positions fonctionnelles.

## Revendications

1. Distributeur de fluid hydraulique sous pression, destiné à être empilé contre d'autres distributeurs semblables, comprenant un corps de distributeur (1) muni d'au moins un orifice (P) d'admission du fluide sous pression, d'au moins un orifice (T) de retour du fluide vers un réservoir, de deux orifices (A, B) de raccordement à un appareil ou composant hydraulique, et un tiroir (4) apte à coulisser dans un alésage (5) du corps (1) de distributeur, le corps (1) et le tiroir (4) comporant des passages et/ou des canalisations et/ou des gorges agencés de manière à coopérer en vue d'établir les connexions ou les fermetures souhaitées des différents orifices du corps du distributeur selon la position occupée par le tiroir parmi au moins trois positions possibles, savoir une position directed (D), une position neutre (N) et une position inverse (M), et éventuellement une quatrième position (F) ou position flou, le corps (1) comportant en outre un canal transversal (8) s'étendant d'une face (2) du corps du distributeur, destinée à servir d'appui dans l'empilage, à une autre face parallèle (3), ce canal (8) étant combiné avec au moins un sélecteur de pression (S) afin de transmettre, en aval, la plus forte des deux pressions constituées respectivement par la pression en amont du canal et une pression de travail du distributeur, caractérisé par la combinaison des dispositions qui suivent:
-l'orifice (P) d'admission du fluide sous pression est raccordé à un premier évidement (19) de l'alésage (5) sensiblement dans la région centrale de celui-ci;
-les deux orifices (A, B) de raccordement à un appareil ou composant hydraulique sont raccordés respectivement à deux deuxièmes évidements (21A, 21 B) de l'alésage (5) situés de part et d'autre du premier évidement (19);
-l'orifice (T) de retour du fluide est raccordé à deux troisièmes évidements (T₁, T₂) de l'alésage (5) situé respectivement au-delà des susdits deuxièmes évidements, par rapport au premier évidement;
-le canal (8) précité est raccordée à deux quatrièmes évidements (22₁, 22₂) de l'alésage (5) situés respectivement vers les extrémités dudit alésage, au-delà des troisièmes évidements précités, par rapport au premier évidement;
-le tiroir (4) comporte deux gorges annulaires (25, 26) ou zones de diamètre réduit, situées approximativement en regard des deuxièmes évidements (21A, 21B) lorsque le tiroir est en position neutre;
-les deux zones extrêmes (28, 29) du tiroir (4), situées au-delà des deux gorges annulaires (25, 26) respectivement, sont percées respectivement de deux passage axiaux (34, 40);
-deux passages radiaux (36, 42) sont pratiqués respectivement dans les deux zones extrêmes (28, 29) du tiroir et s'étendent depuis respectivement, les deux passages axiaux (34, 40) jusqu'à la surface latérale du tiroir où ils débouchent respectivement approximativement ent regard des troisièmes évidements (Tᵢ, T₂) lorsque le tiroir est en position neutre;
-deux passages radiaux (35,41) sont pratiqués respectivement dans les deux zones extrêmes (28, 29) du tiroir et s'étendent depuis respectivement les deux passages axiaux (34, 40) jusqu'à la surface latérale du tiroir où ils débouchant respectivement approximativement en regard des quatrièmes évidements (22₁, 22₂) lorsque le tiroir est en position neutre; :
-de telle sorte que les passages radiaux (35, 36; resp. 41, 42) situées à une même extrémité (28, resp. 29) du tiroir soient obturés lorsque le tiroir est déplacé et amené dans une position fonctionnelle (D, resp. M) tandis que les passages radiaux (41, 42; resp. 35, 36) situés à l'extrémité opposée (29, resp. 28) sont alors ouverts et reçoivent la pression de travail;
-au moins un perçage (33) est prévu dans le corps de distributeur pour assurer une communication entre l'un (34) des passages axiaux d'extrémité du tiroir et le troisième évidement (Tᵢ) correspondant de l'alésage (5), de manière telle que, lorsque le tiroir est amené dans l'éventuelle quatrième position (F) précitée, le perçage (33) assure une communication entre l'un (22₁) des quatrièmes évidements et le troisième évidement correspondant (T₁) vers les canaux radiaux (35,36) de l'extrémité correspondante (28) du tiroir et le canal axial (34) correspondant;
-et enfin, le tiroir coulissant (4) appartient à l'un des deux types suivants:
a) dans un premier type de tiroir, les gorges (25, 26) du tiroir présentent un fond dépourvu de collerette, le distributeur (0₁) équipé d'un tel tiroir possédant trois positions fonctionnelles, savoir directe (D), neutre (N) et inverse (M);
b) dans un second type de tiroir, l'une (26) des gorges du tiroir présente une collerette (44) située approximativement centralement et ayant péri- phériquement le diamètre nominal du tiroir, le distributeur (D₂, D₃, D₄) équipé d'un tel tiroir possédant quatre positions fonctionnelles, savoir directe (D), neutre (N), inverse (M) et flou (F);
ce grâce à quoi, il est possible de réaliser, grâce aux dispositions sus-mentionnées, deux types de distributeur hydraulique possédant le même corps de distributeur.

2. Distributeur hydraulique selon la revendication 1, caractérisé en ce que les deux orifices (A, B) de raccordement sont situés sur une même face (16) du distributeur (ou première face principale) autre que les deux faces (2, 3) précitées d'appui dans l'empilage et autre que les deux faces d'extrémités (5, 6) entre lesquelles s'étend le susdit alésage (5) et les deux conduits correspondants (20A, 20B) reliant les orifices (A, B) avec les deux deuxièmes évidements (21A, 21B), respectivement, s'étendent dans la portion (1ₛ) du corps du distributeur située entre ladite première face principale (16) et l'alésage (5) et en ce que l'orifice d'admission (P) et les conduits (13, 18) correspondants reliant celui-ci au susdit premier évidement (19) sont situés dans la portion (1,) du corps du distributeur située entre l'alésage (5) et la seconde face principale (17) opposée à la première face principale (16) précitée.

3. Distributeur hydraulique selon la revendication 2, caractérisé en ce que, dans la portion (1,) du corps du distributeur contenant l'orifice d'admission (P), il est prévu un agencement de balance hydraulique, en soi connu.

4. Distributeur hydraulique selon la revendication 3, caractérisé en ce que l'agencement de balance hydraulique est, au moins en partie, en saillie par rapport à la second face principale précitée du corps du distributeur.

. 5. Distributeur hydraulique selon l'une quelconque des revendications 2 à 4, caractérisé en ce que l'un au moins des orifices de raccordement (A, B) est muni d'un clapet à commande mécanique.

6. Distributeur hydraulique selon l'une quelconque des revendications 2 à 5, caractérisé en ce que l'un au moins des orifices de raccordement (A, B) est muni d'un clapet à commande hydraulique.

7. Distributeur hydraulique selon la revendication 5 ou 6, caractérisé en ce le clapet à commande mécanique ou hydraulique et ses moyens de commande sont disposés dans la portion du corps de distributeur située entre l'alésage et la première face principale du corps de distributeur.

## Patentansprüche

1. Verteiler für hydraulische Flüssigkeiten unter Druck, der mit anderen gleichartigen Verteilern stapelbar ist, mit einem Verteilerkörper (1), der mit zumindest einer Einlaßöffnung (P) für die Druckflüssigkeit, zumindest einer Öffnung (T) für den Rückfluß der Flüssigkeit zu einem Vorrat, zwei Öffnungen (A, B) zum Anschluß an ein hydraulisches Gerät oder eine hydraulische Komponente und einem Schieber (4) ausgestattet ist, der gleitverschieblich in einer Bohrung (5) des Verteilerkörpers (1) angeordnet ist, wobei der Körper (1) und der Schieber (4) Durchgänge und/oder Kanäle und/ oder Hohlkehlen aufweisen, die so angeordnet sind, daß sie zusammenwirken, um die gewünschten Verbindungen oder Abschlüsse der Verschiedenen Öffnungen des Verteilerkörpers gemäß der vom Schieber aus zumindest drei möglichen Positionen eingenommenen Position herzustellen, nämlich einer direkten Position (D), einer neutralen Position (N) und einer Umkehrposition (M) sowie gegebenenfalls einer vierten bzw. unbestimmten Position (F), wobei der Körper (1) ferner einen Querkanel (8) aufweist, der sich von einer Seite (2) des Verteilerkörpers, die als Anlage im Stapel dient, zu einer anderen parallelen Seite (3) erstreckt, wobei der Kanal (8) mit zumindest einem Druckwähler (S) kombiniert ist, um stromabwärts den stärkeren der beiden Drücke zu übertragen, die durch den Druck stromaufwärts des Kanals und einen Arbeitsdruck des Verteilers gebildet werden, gekennzeichnet durch die Kombination der folgenden Merkmale:
-die Einlaßöffnung (P) für die Druckflüssigket ist an eine erste Ausnehmung (19) der Bohrung (5) im wesentlichen im zentralen Bereich derselben angeschlossen;
-die beiden Öffnungen (A, B) zum Anschluß an ein hydraulisches Gerät oder eine hydraulische Komponente sind an zwei Ausnehmungen (21A 21 B) der Bohrung (5) angeschlossen, die zu beiden Seiten der ersten Ausnehmung (19) liegen;
-die Öffnung (T) für den Rückfluß der Flüssigkeit ist an zwei dritte Ausnehmungen (T₁, T₂) der Bohrung (5) angeschlossen, die bezogen auf die erste Ausnehmung außerhalb der erwähnten zweiten Ausnehmungen liegen;
-der erwähnte Kanal (8) ist an zwei vierte Ausnehmungen (22₁, 22₂) der Bohrung (5) angeschlossen, die, bezogen auf die erste Ausnehmung außerhalb der erwähnten dritten Ausnehmungen nahe den Enden der Bohrung liegen;
-des Schieber (4) weist zweite ringförmige Hohlkehlen (25, 26) bzw. Zonen verringerten Durchmessers auf, die etwa gegenüber den zweiten Ausnehmungen (21A, 21B) liegen, wenn der Schieber sich in der neutralen Position befindet;
-in den beiden Endzonen (28, 29) des Schiebers (4), die außerhalb der beiden ringförmigen Hohlkehlen (25, 26) liegen, sind zwei Axialdurchgänge (34, 40) ausgebildet;
-zwei Radialdurchgänge (36, 42) sind in den beiden Endzonen (28, 29) des Schiebers aasgebildet und erstrecken sich von den beiden Axialdurchgängen (34, 40) bis zur Seitenfläche des Schiebers, wo sie etwa gegenüber den dritten Ausnehmungen (T₁, T₂) ausmünden, wenn der Schieber sich in der neutralen Position befindet;
-zwei Radialdurchgänge (35, 41) sind in den beiden Endzonen (28, 29) des Schiebers ausgebildet und erstrecken sich von den beiden Axialdurchgängen (34, 40) bis zur Seitenfläche des Schiebers, wo sie etwa gegenüber den vierten Ausnehmungen (22₁, 22₂) aus münden, wenn der Schieber sich in der neutralen Position befindet;
-derart, daß die Radialdurchgänge (35, 36; 41, 42), die am gleichen Ende (28 bzw. 29) des Schiebers liegen, verlegt sind, wenn der Schieber bewegt und in eine Betriesstellung (D bzw. M) gebracht wird, wogegen die Radialdurchgänge (41, 42; 35, 36), die am gegenüberliegenden Ende (29 bzw. 28) liegen, sodann geöffnet sind und den Arbeitsdruck aufnehmen;
-zumindest eine Bohrung (33) ist im Verteilerkörpervorgesehen, um eine Verbindung zwischen einem (34) der Axialdurchgänge am Ende des Schiebers und der entsprechenden dritten Ausnehmung (T₁) der Bohrung (5) herzustellen, derart, daß bei Bewegung des Schiebers in die genannte, gegebenenfalls vorhandene vierte Position (F) die Bohrung (33) eine Verbindung zwischen einer (22₁) der vierten Ausnehmungen und der entsprechenden dritten Ausnehmung (T₁) über die Radialkanäle (35, 36) des entsprechenden Endes (28) des Schiebers und den entsprechenden Axialkanal (34) herstellt;
-und schließlich gehört der gleitverschiebliche Schieber (4) zu einer der beiden folgenden Typen:
a) bei einem ersten Schiebertyp weisen die Hohlkehlen (25, 26) des Schiebers einen flanschfreien Boden auf und der mit diesem Schieber ausgestattete Verteiler (D₁) weist drei Betreibsstellungen auf, nämlich eine direkte Stellung (D), eine neutrale Stellung (N) und eine Umkehrstellung (M);
b) bei einem zweiten Schiebertyp weist eine (26) der Schieberhohlkehlen einen Flansch (44) auf, der etwa zentral angeordnet ist und umfangsmäßig den Nenndurchmesser des Schiebers hat, wobei der mit einem solchen Schieber ausgestattete Verteiler (D₂, D₂, D₄) vier Betriebsstellungen hat, nämlich die direkte Stellung (D), die neutrale Stellung (N), die Umkehrstellung (M) und die unbestimmte Stellung (F);
wodurch es möglich ist, infolge der vorerwähnten Stellungen zwei Arten von Hydraulikverteilern zu bilden, die den gleichen Verteilerkörper aufweisen.

2. Hydraulikverteiler nach Anspruch 1, dadurch gekennzeichnet, daß die beiden Anschlußöffnungen (A, B) auf ein und derselben Seite (16) des Verteilers (oder ersten Hauptseite) angeordnet sind, die sich von den beiden genannten, als Anlagen im Stapel dienenden Seiten (2,3) und von den beiden Endseiten (5, 6) unterscheidet, zwischen denen sich die erwähnte Bohrung (5) erstreckt, wobei die beiden entsprechenden Leitungen (20A, 20B), welche die Öffnungen (A, B) mit den beiden zweiten Ausnehmungen (21a, 21B) verbinden, sich in dem Teil (1ₛ) des Verteilerkörpers erstrecken, der zwischen der ersten Hauptseite (16) und der Bohrung (5) liegt, und daß die Einlaßöffnung (P) und die entsprechenden Leitungen (13, 18), welche diese mit der erwähnten ersten Ausnehmung (19) verbinden, in dem Teil (1₁) des Verteilerkörpers angeordnet sind, der zwischen der Bohrung (5) und der zweiten Hauptseite (17) liegt, die der genannten ersten Hauptseite (16) gegenüberliegt.

3. Hydraulikverteiler nach Anspruch 2, dadurch gekennzeichnet, daß in dem Teil (1₁) der Verteilerkörpers, welcher die Einläßoffnung (P) enthält, eine an sich bekannte hydraulische Ausgleichseinrichtung vorgesehen ist.

4. Hydraulikverteiler nach Anspruch 3, dadurch gekennzeichnet, daß die hydraulische Ausgleichseinrichtung zumindest teilweise bezüglich der genannten zweiten Hauptseite des Verteilerkörpers vorragt.

5. Hydraulikverteiler nach einem der Ansprüche 2 bis 4, dadurch gekennzeichnet, daß zumindest eine der Anschlußöffnungen (A, B) mit einem mechanisch betätigbaren Ventil ausgestattetsind.

6. Hydraulikverteiler nach einem der Ansprüche 2 bis 5, dadurch gekennzeichnet, daß zumindest eine der Anschlußöffnungen (A, B) mit einem hydraulisch betätigbaren Ventil ausgestattet ist.

7. Hydraulikverteiler nach Anspruch 5 oder 6, dadurch gekennzeichnet, daß das mechanische oder hydraulisch betätigbare Ventil und seine Betätigungsmittel in dem Teil des Verteilerkörpers angeordnet sind, der zwischen der Bohrung und der ersten Hauptseite des Verteilerkörpers liegt.

## Claims

1. A pressurized hydraulic fluid spool valve, intended to be stacked against other similar spool valves, including a valve body (1) having at least one intake port (P) forthe pressurized fluid, at least one port (T) for returning the fluid to a reservoir, two ports (A, B) for connection to a hydraulic apparatus or component, and a spool (4) adapted for sliding in a bore (5) of the spool valve body (1 ), the body () and the spool (4) having passages ahd/ or ducts and/or grooves adapted so as to cooperate for establishing the desired connections or closures of the different ports of the body of the spool valve depending on the position occupied by the spool among at least three possible positions, namely a direct position (D), a neutral position (N) and a reverse position (M), and possibly a fourth position (F) or indeterminate position, the body (1) further having a transverse channel (8) extending from one phase (2) of the body of the spool valve intended to serve as bearing face in the stack, to another parallel face (3), this channel (8) being combined with at least one pressure selector (S) for transmitting downstream the highest of the two pressures formed respectively by the pressure upstream of the channel and a working pressure of the spool valve, characterized by the combination of the following arrangements:
the intake port (P) for the pressurized fluid is connected to a first recess (19) of the bore (5) substantially in the central region thereof;
-the two ports (A, B) for connection to a hydraulic apparatus or component are connected respectively to two second recesses (21 A, 21 B) of the bore (5) situated on each side of the first recess (19);
-the fluid return port (T) is connected to two third recesses (T₁, T₂) of the bore (5) situated respectively beyond said second recesses, with respect to the first recess;
-the above mentioned channel 8 is connected to two fourth recesses (22₁, 22₂) of the bore (5) situated respectively towards the ends of said bore, beyond said third recesses, with respect to the first recess;
-the spool (4) includes two annular grooves (25, 26) or zones of reduced diameter situated approximately opposite the second recesses (21A, 21B) when the spool is in the neutral position;
-the two end zones (28, 29) of the spool (4) situated beyond the two annular grooves (25, 26) respectively, are pierced respectively with two axial passages (34, 40) opening onto the lateral surface of the spool respectively;
-two radial passages (36, 42) are provided respectively in said two end zones (28, 29) of the spool and extend from respectively the two axial passages 34, 40) up to the side surface of the spool in which they open respectively approximately opposite the third recesses (Tᵢ, T₂) when the spool is in the neutral position;
-two radial passages (35, 41) are formed respectively in the two end zones (28, 29) of the spool and extend from respectively the two axial passages (34, 40) up to the side surface of the spool in which they open respectively approximately opposite the fourth recesses (22₁, 22₂), when the spool is in the neutral position;
-so that the radial passages (35, 36; respectively 41, 42) situated at one same end (28; respectively 29) of the spool are closed when the spool is moved and set in an operational position (D; respectively M), whereas the radial passages (41, 42; respectively 35, 36) situated at the opposite end (29; respectively 28) are opened and receive the working pressure;
-at least one bore (33) is provided in the spool valve body, for providing communication between one (34) of the end axial passages of the spool and the corresponding third excess (Tᵢ) of the bore (5) so that, when the spool is moved in the above mentioned possible fourth position (F), the bore (33) provides communication between one (22₁) of the fourth recess and the corresponding third recess (T₁) towards the radial passages (35,36) of the corresponding end (28) of the spool and the corresponding axial passage (34);
-finally, the sliding spool (4) belongs to one of the two following types:
a) in a first type of spool, the grooves (25, 26) of the spool have a bottom without flange, the spool valve (Dᵢ) equipped with such a spool having three functional positions, namely direct (D), neutral (N) and reverse (M);
(b) in a second type of spool, one (26) of the grooves of the spool has a flange (44) situated approximately centrally and having peripherally the nominal diameter of the spool, the spool valve (D₂, D₃, D₄) equipped with such a spool having four functional positions, namely direct (D), neutral (N), reverse (M) and indeterminate (F);
whereby it is possible to form, with the above mentioned arrangements, two types of hydraulic spool valve having the same valve body.

2. The hydraulic spool valve according to claim 1, characterized in that the two connection ports (A, B) are situated on the same face (16) of the spool valve (or first main face) other than the two abovementioned bearing faces (2, 3) in the stack and other than the two end faces (5, 6) between which said bore (5) extends and the two corresponding ducts (20A, 20B) connecting the ports (A, B) with the second recesses (21A, 21B), respectively, extend in the portion (1_{S}) of the body of the spool valve situated between said first main face (16) and the bore (5) and in that the intake port (P) and the corresponding ducts (13, 18) connecting this latter with said first recess (19) are situated in the portion (1₁) of the body of the spool valve situated between the bore (5) and the second main face (17) opposite said first main face (16).

3. Hydraulic spool valve according to claim 2, characterized in that, in the portion (1₁) of the body of the spool valve containing the intake port (P), a hydraulic balance arrangement known per se, is provided.

4. Hydraulic spool valve according to claim 3, characterized in that the hydraulic balance arrangement projects at least partially with respect to said second main faces of the body of the spool valve.

5. Hydraulic spool valve according to any one of claims 2 to 4, characterized in that one at least of the connection ports (A, B) is provided with a mechanically controlled non return valve.

6. Hydraulic spool valve according to any one of claims 2 to 5, characterized in that one at least of the connection ports (A, B) is provided with a hydraulically controlled non return valve.

7. Hydraulic spool valve according to claim 5 or 6, characterized in that a mechanically or hydraulically controlled non return valve and its control means are disposed in the portion of the spool valve body situated between the bore and the first main face of the spool valve body.
